# EUROPÄISCHE PATENTSCHRIFT

(11) **EP 1 682 735 B1**
(45) Veröffentlichungstag und Bekanntmachung des Hinweises auf die Patenterteilung: **14.12.2011**
(21) Anmeldenummer: 04765349.8
(22) Anmeldetag: 17.09.2004
(51) Int. Cl.: E04F 19/06

(54) **FUSSBODENPROFILANORDNUNG MIT GELENK**
FLOOR PROFILE ARRANGEMENT COMPRISING A JOINT
ENSEMBLE DE PROFILES AVEC ARTICULATION POUR SOL

(30) Priorität: 24.10.2003 DE 10349932
(43) Veröffentlichungstag der Anmeldung: 26.07.2006
(62) Teilanmeldung aus: 09000777.4
(73) Patentinhaber: Herm. Friedr. Künne GmbH & Co., 58513 Lüdenscheid (DE)
(72) Erfinder: SONDERMANN, Frank, 57489 Drolshagen (DE)
(74) Vertreter: Sperling, Rüdiger
(86) Internationale Anmeldenummer: PCT/EP2004/010456
(87) Internationale Veröffentlichungsnummer: WO 2005/049938

(56) Entgegenhaltungen:
- EP-A- 0 801 187
- EP-A- 1 020 590
- AT-U- 2 214
- DE-A- 19 951 516
- DE-U- 20 117 167
- DE-U- 20 118 942
- DE-U- 20 214 831
- US-A1- 2002 095 895

## Beschreibung

Die Erfindung betrifft eine Fußbodenprofilanordnung, insbesondere zur Überbrückung einer Fuge zwischen aneinander angrenzenden Fußbodenbelägen, gemäß Anspruch 1

EP-A-1020 590 offenbart eine Fußbodenprofilanordnung gemäß dem Oberbegriff des Anspruches 1.

Aus DE 199 51 516 A1 ist eine Fugenüberbrückungsanordnung für einen Fußboden bekannt, die beispielsweise die Überbrückung einer Fuge in einem Parkettfußboden mit unterschiedlicher Höhenlage der gegenüberliegenden Fugenränder ermöglicht. Diese bekannte Fugenüberbrückungsanordnung besteht aus einem im wesentlichen L-förmigen Basisprofil, das auf dem Fußboden festgeschraubt wird und zwei nach oben in die Fuge hineinragende Schenkel aufweist. Über der zu überbrückenden Fuge ist hierbei ein Abdeckprofil mit zwei seitlich abstehenden Abdeckflügeln angeordnet, wobei die Abdeckflügel im montierten Zustand auf den aneinander angrenzenden Fußbodenbelägen aufliegen und sich einer unterschiedlichen Höhenlage der Fußbodenbeläge elastisch anpassen können. Zwischen dem Abdeckprofil und dem Basisprofil ist bei der bekannten Fugenüberbrückungsanordnung eine Steganordnung vorgesehen ist, die eine seitliche Führung des Abdeckprofils relativ zu dem Basisprofil bewirkt. Hierzu weist die Steganordnung an ihrer Unterseite zwei in Längsrichtung verlaufende Stege auf, welche die beiden Schenkel des Basisprofils seitlich umgreifen. An der Oberseite weist die Steganordnung ebenfalls zwei Stege auf, die von zwei an der Unterseite des Abdeckprofils angeordneten Stegen umgriffen werden, so dass eine Seitenführung des Abdeckprofils relativ zu dem Basisprofil gewährleistet ist, wobei trotzdem eine Höhenverstellbarkeit des Abdeckprofils relativ zu dem Basisprofil möglich ist. Die Befestigung des Abdeckprofils an dem Basisprofil kann hierbei durch eine Treibschraube oder durch Rastverbindungen erfolgen.

Bei dieser bekannten dreiteiligen Fugenüberbrückungsanordnung ist es erforderlich, einen oder beide Abdeckflügel des Abdeckprofils zu verbiegen, wenn eine Anpassung an eine unterschiedliche Höhenlage der beidseitigen Fußbodenbeläge erfolgt. Daher sind die überbrückbaren Höhendifferenzen zwischen den benachbarten Fußbodenbelägen relativ beschränkt.

Der Erfindung liegt die Aufgabe zugrunde, eine Fugenüberbrückungsanordnung der im Oberbegriff genannten Gattung so zu verbessern, dass auch größere Höhendifferenzen zwischen angrenzenden Fußbodenbelägen überbrückt werden können.

Die Erfindung wird durch die Merkmale des Anspruchs 1 gelöst.

Die Erfindung umfasst die allgemeine technische Lehre, eine Fußbodenprofilanordnung derart mit einer Gelenkanordnung zu versehen, das sich das Abdeckprofil bei einer Überbrückung einer Fuge zwischen stark unterschiedlich dicken Fußbodenbelägen in Richtung des dünneren Fußbodenbelags neigen kann, ohne die Abdeckflügel des Abdeckprofils besonders stark zu verbiegen.

Die Gelenkanordnung kann hierbei wahlweise zwischen dem Abdeckprofil und einer Steganordnung und/oder zwischen der Steganordnung und dem Basisprofil vorgesehen sein. Vorzugsweise ist die Verbindung zwischen dem Abdeckprofil und der Steganordnung starr und die Verbindung zwischen der Steganordnung und dem Basisprofil gelenkig, so dass eine definierte Schwenkachse gegeben ist.

Die Gelenkanordnung bestehlt aus einer an dem Basisprofil oder dem Abdeckprofil angeordneten Gelenkpfanne und einem an der Steganordnung angeordneten Gelenkkörper. Es ist jedoch auch möglich, dass die Gelenkanordnung aus einer an der Steganordnung angeordneten Gelenkpfanne und einem an dem Abdeckprofil oder dem Basisprofil angeordneten Gelenkkörper besteht

Erfindungsgemäß ist an dem Gelenkkörper zumindest eine Standfläche und an der Gelenkpfanne zumindest eine Gegenfläche ausgebildet. Hierdurch kann eine leichte Montage erfolgen, da der Gelenkkörper stabil in der Gelenkpfanne gehalten ist, andererseits ist jedoch leicht ein Verschwenken möglich, wenn das Abdeckprofil sich den unterschiedlichen Höhenlagen der seitlichen Fugenränder anpasst.

In der bevorzugten Ausführungsform der Erfindung ist darüber hinaus eine höhenverstellbare seitliche Führung des Abdeckprofils relativ zu der Steganordnung vorgesehen. Hierzu weist das Abdeckprofil an seiner Unterseite zwei in die Fuge hineinragende Stege auf, die zwei an der Oberseite der Steganordnung angeordnete und nach oben ragende Stege seitlich umgreifen, wobei der Innenabstand der beiden Stege des Abdeckprofils vorzugsweise gleich dem Außenabstand der Stege der Steganordnung ist, so dass das Abdeckprofil relativ zu der Steganordnung gleitfähig und höhenverstellbar geführt wird. Die Befestigung des Abdeckprofils an der Steganordnung kann hierbei beispielsweise durch eine Treibschraube erfolgen, die durch eine Bohrung in dem Abdeckprofil zwischen den beiden Stegen des Abdeckprofils hindurchgeführt wird und in einen Gewindetreibkanal eingreift, der zwischen den beiden Stegen der Steganordnung ausgebildet ist.

Alternativ hierzu kann die Befestigung des Abdeckprofils an der Steganordnung auch durch Rastmittel erfolgen, die an den Außenseiten der Stege der Steganordnung und an den Innenseiten der Stege des Abdeckprofils angeordnet sind und jeweils paarweise ineinander greifen.

Besonders vorteilhaft ist es, wenn an der Unterseite des Abdeckprofils zwischen den beiden Stegen des Abdeckprofils und oberhalb der Stege der Steganordnung eine in Längsrichtung verlaufende Vertiefung oder mindestens ein Durchbruch angeordnet ist, in die die beiden Stege der Steganordnung im montierten Zustand eingreifen können, um die Höhenverstellbarkeit nach unten hin zu erweitern.

Es wurde bereits vorstehend ausgeführt, dass das Basisprofil vorzugsweise zwei nach oben in die Fuge hineinragende Schenkel aufweist, zwischen denen eine Gelenkpfanne ausgebildet ist. Es ist hierbei besonders vorteilhaft, wenn die beiden Stege des Abdeckprofils die beiden Stege der Steganordnung seitlich umgreifen, wobei die Breite der Gelenkpfanne bzw. der Außenabstand der Schenkel des Basisprofils kleiner oder gleich dem Innenabstand der beiden Stege des Abdeckprofils ist, damit das Abdeckprofil bei Bedarf möglichst weit nach unten geschoben werden kann.

Bei einer L-förmigen Ausgestaltung des Basisprofils ist es vorteilhaft, wenn die beiden nach unten ragenden Stege des Abdeckprofils eine unterschiedliche Länge aufweisen, da der über dem waagerechten Schenkel des Basisprofils liegende Steg des Abdeckprofils sonst die Höhenverstellbarkeit nach unten hin alleine und vorzeitig begrenzt. Der Längenunterschied der beiden Stege des Abdeckprofils ist deshalb vorzugsweise gleich der Dicke des waagrechten Schenkels des Basisprofils.

Der seitliche Schwenkbereich des Abdeckprofils gegenüber dem Basisprofil liegt vorzugsweise im Bereich von +/- 20°, bezogen auf einen Vollkreis mit 360°, jedoch sind auch größere oder kleinere Schwenkwinkel möglich.

Eine weitere vorteilhafte Ausgestaltung besteht darin, zwei Gelenkkanäle nebeneinanderliegend auf unterschiedlichem Höhenniveau anzuordnen, wobei einer der Kanäle auf einem Sockel ausgebildet ist. Es kann günstig sein, den höher gelegenen Gelenkkanal an den Rand des Basisprofils anzuordnen, andere Ausführungsformen können jedoch auch vorsehen, den tiefer gelegenen Gelenkkanal an der Außenseite des Basisprofils auszubilden und den höher gelegenen an der Innenseite mehr zur Mitte hin anzuordnen.

Ferner ist zu erwähnen, dass die Erfindung nicht auf den vorstehend beschriebenen Einsatz bei einem Fugenüberbrückungsprofil beschränkt ist. Vielmehr ist die Erfindung auch im Rahmen eines Treppenkantenprofils oder eines Eckkantenprofils einsetzbar.
- Fig. 1a - 1 c: ein dreiteiliges schwenkbares Fugenüberbrückungsprofil,
- Fig. 2a - 2b: ein Ausführungsbeispiel eines dreiteiligen, schwenkbaren Fugenüberbrückungsprofils,
- Fig. 3a - 3c: ein dreiteiliges schwenkbares Eckkantenprofil,
- Fig. 4a, 4b: eine erfindungsgemäße Ausführung der Kombination Basisprofil - Steganordnung,
- Fig. 5: eine Ansicht auf das Querschnittsprofil einer Ausführungsform der Steganordnung,
- Fig. 6: eine Ansicht auf den Querschnitt eines Basisprofils mit Gelenkpfanne, und
- Fig. 7a - 7c: eine Ansicht der zusammengebauten Elemente aus Fig. 5 und Fig. 6 im Querschnitt in verschiedenen Schwenkpositionen.
- Fig. 8a - 8c: ein dreiteiliges Fugenüberbrückungsprofil gemäß Ausführungsform nach den Fig. 1a - 1c mit verlängerten Stegen des Abdeckprofils und Ausnehmungen im Basisprofil,
- Fig. 9: ein Ausführungsbeispiel mit einem Einzelsteg am Abdeckprofil,
- Fig. 10a -10b: ein weiteres Ausführungsbeispiel mit einem an der Steganordnung ausgebildeten Einzelsteg mit kurzen Verlängerungen,
- Fig. 11a-11b: ein weiteres Ausführungsbeispiel mit einem an der Steganordnung ausgebildeten Einzelsteg mit vergrößerten Verlängerungen,
- Fig. 12: ein weiteres Ausführungsbeispiel mit an der Steganordnung ausgebildeten Einzelsteg und Einzelsteg an der Steganordnung,
- Fig. 13: ein weiteres Ausführungsbeispiel mit Abdeckprofil ohne Steg,
- Fig. 14a - 14c: ein nächstes Ausführungsbeispiel mit mehr als einer Gelenkebene.

Figuren 1(a-c), 2(a-c), 3(a-c), 5, 6, 7(a-c), 8(a-c), 9, 12(a-b), 13 stellen nicht erfindungsgemäße Ausführungsbeispiele dar.

Die in den Figuren 1a bis 1c in verschiedenen Montagezuständen dargestellte Fugenüberbrückungsanordnung ist dreiteilig ausgebildet und besteht im wesentlichen aus einem Basisprofil 1, einer Steganordnung 2 und einem Abdeckprofil 3.

Das Basisprofil 1 ist im wesentlichen L-förmig ausgestaltet und weist einen waagrechten Schenkel 4 auf, der durch eine nicht dargestellte Schraube auf dem Fußboden festgeschraubt wird. Weiterhin weist das Basisprofils 1 zwei nach oben in die Fuge hineinragende Schenkel 5, 6 auf, zwischen denen eine teilweise hohlzylindrische Gelenkpfanne 7 ausgebildet ist, in die ein an der Unterseite der Steganordnung 2 angeformter, teilweise zylindrischer Gelenkkörper 8 eingreift, so dass die Steganordnung 2 relativ zu dem Basisprofil 1 geschwenkt werden kann.

Weiterhin weist die Steganordnung 2 an seiner Oberseite zwei nach oben ragende parallele Schenkel 9, 10 auf, zwischen denen ein Gewindetreibkanal 11 zur Aufnahme einer nicht dargestellten Treibschraube ausgebildet ist, die durch eine nicht dargestellte Bohrung in dem Abdeckprofil 3 durchgeführt wird, um das Abdeckprofil 3 mit der Steganordnung 2 zu verschrauben.

Das Abdeckprofil 3 weist in herkömmlicher Weise zwei Abdeckflügel 12, 13 auf, die im montierten Zustand auf den angrenzenden Fußbodenbelägen aufliegen und zum Ausgleich von Höhenunterschieden der benachbarten Fußbodenbeläge leicht biegbar sind. An ihrer Oberseite tragen die beiden Abdeckflügel 12, 13 jeweils eine Riffelung, um ein Ausrutschen auf dem Abdeckprofil 3 zu verhindern.

An der Unterseite des Abdeckprofils 3 sind zwei Stege 14, 15 angeordnet, welche die Schenkel 9, 10 der Steganordnung 2 im montierten Zustand seitlich umgreifen und dadurch ein Schwenken des Abdeckprofils 3 relativ zu der Steganordnung 2 verhindem. Der Innenabstand der beiden Stege 14, 15 des Abdeckprofils 3 ist deshalb ungefähr gleich dem Außenabstand der beiden Schenkel 9, 10 der Steganordnung, so dass das Abdeckprofil 3 relativ zu der Steganordnung 2 höhenverstellbar seitlich geführt wird.

An der Unterseite des Abdeckprofils 3 ist hierbei zwischen den beiden Stegen 14, 15 und oberhalb der Schenkel 9, 10 der Steganordnung 2 eine rinnenförmige Vertiefung 16 angeordnet, welche die Höhenverstellbarkeit der Anordnung nach unten hin erweitert.

Ferner weisen die beiden Stege 14, 15 des Abdeckprofils 3 eine unterschiedliche Länge auf. So ist der Steg 14 des Abdeckprofils 3 um die Dicke des waagerechten Schenkels 4 des Basisprofils 1 gekürzt, um ein vorzeitiges Aufsetzen des Stegs 14 auf dem waagrechten Schenkel 4 des Basisprofils 1 zu verhindern.

Der Außenabstand der beiden Schenkel 5, 6 des Basisprofils 1 kann bei einer bevorzugten Ausführungsform ungefähr gleich dem Außenabstand der beiden Schenkel 9, 10 der Steganordnung sein, so dass das Abdeckprofil 3 unter Verzicht auf die Schwenkfähigkeit so weit nach unten gedrückt werden kann, dass der Steg 14 des Abdeckprofils 3 auf dem waagrechten Schenkel 4 des Basisprofils 1 aufliegt, während der Steg 15 des Abdeckprofils 3 direkt auf dem Fußboden aufliegt.

Die in den Figuren 2a bis 2c dargestellte Fugenüberbrückungsanordnung stimmt weitgehend mit der vorstehend beschriebenen und in den Figuren 1a bis 1c dargestellten Fugenüberbrückungsanordnung überein, so dass im folgenden dieselben Bezugszeichen verwendet werden und weitgehend auf die vorstehende Beschreibung verwiesen wird.

Die Besonderheit der in den Figuren 2a bis 2c dargestellten Fugenüberbrückungsanordnung besteht im wesentlichen darin, dass der Abdeckflügel 13 des Abdeckprofils 3 bereits nach unten vorgeneigt ist. Diese Fugenüberbrückungsanordnung ist deshalb besonders zur Überbrückung von Fugen geeignet, bei denen auf der rechten Seite ein dünnerer Fußbodenbelag zum Einsatz kommt.

Auch die in den Figuren 3a bis 3c dargestellte Eckkantenprofilanordnung stimmt weitgehend mit der vorstehend beschriebenen und in den Figuren 1a bis 1c dargestellten Fugenüberbrückungsanordnung überein, so dass im folgenden dieselben Bezugszeichen verwendet werden und auf die vorangehende Beschreibung verwiesen wird.

Die Besonderheit der in den Figuren 3a bis 3c dargestellten Eckkantenprofilanordnung besteht im wesentlichen darin, dass das Abdeckprofil 3 nur auf einer Seite einen Abdeckflügel 12 aufweist, wohingegen auf der anderen Seite des Abdeckprofils 3 der Steg 15 eine Begrenzungsfläche bildet, die beispielsweise an einer senkrechten Innenraumwand anliegen kann.

In Fig. 4a und 4b ist eine weitere Ausführungsform der Erfindung dargestellt. Bei dieser Ausführungsform ist, wie vergrößert in Detail I dargestellt, an dem Gelenkkörper 8 zumindest eine Standfläche 18, 18' ausgebildet. Eine entsprechende Gegenfläche 17, 17' ist in der Gelenkpfanne 7 ausgeformt. Durch diese Gestaltung wird der Steganordnung 2 bei der Montage eine stabile Position verliehen. Andererseits ist es für die Steganordnung 2 ohne weiteres möglich, um den Fixpunkt 20 als Dreh- oder Gelenkpunkt zu kippen. Hierzu weist der die Gelenkpfanne bildende Kanal wie auch der Gelenkkörper eine entsprechende Formgestalt auf, in dem dargestellten Ausführungsbeispiel ist die Gegenfläche 17, 17' im wesentlichen in der Form eines Daches ausgebildet. Der First des "Daches" liegt im wesentlichen im Zentrum des im wesentlichen kreisrunden Gelenkkörpers 8. Es ist jedoch ebenfalls möglich, die Gegenfläche 17,17' und die entsprechende Standfläche 18 als ebene Flächen auszubilden. Auch liegt es im Ermessen des Fachmannes, die Stand- und die Gegenflächen in eine andere Ebene als eine Ebene durch das Zentrum zu legen.

In einer Abwandlung kann der Winkel des Daches der Gelenkpfanne 8 gegenüber dem Winkel des Gelenkkörpers kleiner sein. Hierdurch wird zwar keine Standfestigkeit erzielt, jedoch erhält man ein gutes Drehvermögen der Steganordnung.

Bei der dargestellten Ausführungsform sind an der Steganordnung die unteren Mantelflächen im wesentlichen eben gestaltet. Das Ausmaß der Kippbewegung ist durch die Anschlagflächen 21 und 22 an den jeweiligen nach unten gerichteten bzw. nach oben gerichteten Flächen des Basisprofils bzw. der Steganordnung begrenzt, wobei die Anschlagflächen zumindest teilweise durch die unteren ebenen Mantelflächen gebildet werden.

In Fig. 4a ist an der Steganordnung 2 im oberen Bereich der freien Schenkel 9, 10 ein Kippvorsprung 19 ausgebildet. In Fig. 4b ist schematisch der Spalt S dargestellt, der infolge des Kippvorsprungs 19 bei normaler Auflage des Abdeckprofils 3 auf der Steganordnung 2 zwischen den jeweils einander gegenüberliegenden Wandungen des Schenkels 9 bzw. 14 der zugeordneten Bauteile entsteht. Dieser Kippvorsprung 19 ermöglicht es dem Abdeckprofil 3, um einen bestimmten Winkel nach Innen zu kippen. Die Kippbewegung erfolgt so lange, bis der Schenkel 14 des Abdeckprofils 3 nach dem Durchlaufen des Spalts S im unteren Bereich der Steganordnung 2 anschlägt. Gleichzeitig kommt die in der Zeichnung links oben befindliche Kante 19' der Steganordnung 2 zum Anschlag an die Innenwand 15' des Stegs 15 (s. Detail II). Hierdurch verkanten sich die beiden Bauteile und verbleiben durch die Fixierung durch die Verschraubung in dieser Stellung.

In Fig. 5 bis Fig. 7 ist eine Schnittansicht durch das Basisprofil 1 und die Steganordnung 2 dargestellt. Zwischen der Steganordnung 2 und dem Basisprofil 3 sind Anschläge ausgebildet, die eine Begrenzung der Kippbewegung der Steganordnung bewirken. Die Anschläge werden durch Anschlagflächen 22, 22' Steganordnung und Anschlagflächen 21, 21' gebildet, die an den freien Endkanten der Schenkel 5, 6 des Basisprofils angeordnet sind, (Fig. 6). Die Winkellage der Anschlagflächen in Bezug auf den Mittelpunkt des Gelenkkörpers bestimmt dabei das Ausmaß der Schwenkbewegung.

In den Fig. 7a bis 7c sind schematisch die Winkelstellungen dargestellt, die als rechtsseitige (Fig. 7a) und linksseitige (Fig. 7c) Extremlagen von der Steganordnung 2 eingenommen werden können. Fig. 7b zeigt die Steganordnung 2 in normaler aufrechter Stellung. Die Bemessung der Gelenkpfanne und des Gelenkkörpers kann so gestaltet sein, dass eine leichte Klemmpassung erzielt wird, so dass die Steganordnung 2 ein vorbestimmtes Beharrungsvermögen hinsichtlich der eingestellten Position aufweist und auf diese Weise einfach die Montage des Abdeckprofils 3 durchgeführt werden kann, ohne zu befürchten, dass die Steganordnung 2 abklappt, bevor eine Schraube eingesetzt werden kann.

In den Fig. 8a bis 8c ist ein nächstes Ausführungsbeispiel einer nicht erfindungsgemäßen Fußbodenprofilanordnung dargestellt. Bei dieser Ausführungsform sind an den Stegen 14, 15 des Abdeckprofils Verlängerungen 24 ausgebildet, die vorzugsweise im regelmäßigen Abstand entlang der Unterkante eines oder beider Stege 14, 15 ausgeformt sind.

An entsprechenden Stellen am Basisprofil 4 sind Ausnehmungen 25 vorgesehen, in die die Verlängerungen 24 eintreten können. Fig. 8a zeigt eine Montagesituation, bei der das Abdeckprofil 3 auf die Steganordnung 2 aufgesetzt wird. Die Steganordnung 2 ragt dabei im wesentlichen senkrecht nach oben.

Fig. 8b zeigt das Abdeckprofil im aufgesetzten Zustand in Schrägstellung und in tiefster Position. Die Verlängerung 24 ist dabei in die Ausnehmung 25 eingesetzt. Man erkennt, dass die Ausnehmung 25 hinreichend breit ausgeformt ist, um die Verlängerung auch im geneigten Zustand aufzunehmen.

Fig. 8c zeigt das Fußbodenprofil in der entgegengesetzt geneigten Position. Man erkennt, dass der rechtsseitige Steg, der bei dieser Darstellung ebenfalls mit einer Verlängerung 24 versehen ist, in die entsprechende Ausnehmung 25 eintreten kann, wenn das Abdeckprofil noch weiter nach rechts geneigt würde, so lange, bis die Steganordnung 2 mit seiner Anschlagfläche 21 an der Gegenfläche 22 auf dem Schenkel 6 des Basisprofils anschlägt.

Fig. 9 zeigt ein nächstes Ausführungsbeispiel, bei dem an dem Abdeckprofil 3 ein Einzelsteg 26 angeordnet ist. Der Einzelsteg 26 ist im Bereich der Schraubenbohrungen unterbrochen; so dass sich ein Schraubenkanal 27 ausbildet. Der Schraubenkanal 27 ist so bemessen, daß eine Treibschraube mit Spiel hindurchgeführt werden kann. Der Einzelsteg 26 kann gleitend geführt in den Gewindetreibkanal 11 eingesetzt werden.

Fig. 10 zeigt eine Weiterbildung der Ausführungsform gemäß Fig. 9. Bei dieser Ausführungsform sind Verlängerungen 24 an der Unterkante des Einzelsteges 26 ausgebildet. Diese Verlängerungen 24 ermöglichen eine größere Einsatzhöhe, d.h. der maximale Abstand zwischen Basisprofil 1 und Abdeckprofil 3 kann vergrößert werden. Die Verlängerungen 24 können in gleichmäßigen vorbestimmten Abständen entlang des Einzelstegs 26 ausgebildet sein, wobei eine bevorzugte Ausführungsform darin bestehen kann, dass die Verlängerung 24 den Schraubenkanal 27 nach unten überbrückt. Hierdurch wird eine besondere Stabilität des Abdeckprofils 3 erreicht.

Die Steganordnung weist an seiner Unterkante Ausnehmungen 25' auf, die es gestatten, dass die Verlängerung 24 durch die Steganordnung 2 hindurch und unten aus der Steganordnung 2 austreten kann. Das Basisprofil 1 ist unter der Steganordnung 2 mit Ausnehmungen 25 versehen, die hinsichtlich der Breite hinreichend bemessen sind, den Vorsprung 24 aufzunehmen. Die Länge der Ausnehmung 25 in dem Basisprofil 1 erstreckt sich über eine vorbestimmte Länge LB. Die Länge LB setzt sich zusammen aus der Länge LV des Vorsprungs 24 in Längsrichtung sowie dem Maß der Längserstreckung LG des Gelenkkörpers 8 an der Steganordnung 2. Das Maß LB ist somit auch das Maß für den Abstand der Vorsprünge 24 an dem Einzelsteg 26 entlang des Abdeckprofils 3. Durch eine derartige Anordnung ist es möglich, den Steg 26 mit den Vorsprüngen 24 in den Treibkanal 11 hineinzustecken und diese vormontierte Baueinheit so auf das Basisprofil 1 aufzusetzen, dass der Vorsprung 4 und der neben dem Vorsprung 24 befindliche Gelenkkörperbereich mit dem Maß LG in die Ausnehmung 25 hineinpaßt. Anschließend kann das Abdeckprofil nach rechts verschoben werden, so dass der Gelenkkörper 8 von der Seite her in die Gelenkpfanne 7 hineingleitet. Die Tiefe des Vorsprungs 24 kann so gewählt sein, dass sie durch die Ausnehmung 25 hindurchtritt, bis die Unterkante 24' des Vorsprungs 24 mit der Unterkante 25' der Ausnehmung 25 im Basisprofil 1 bündig ist. Die seitliche Verschiebung ist dann auf das Maß LG begrenzt, da der Vorsprung 24 an der Stirnkante 7' unterhalb der Gelenkpfanne 7 zum Anschlag kommt.

Fig. 10a zeigt die Bauteile Basisprofil 1, Steganordnung 2 und Abdeckprofil 3 in Explosionsdarstellung in einer Position, in welcher die einzelnen Bauelemente ineinandergesetzt werden können, um dann nach dem Einsetzen in Richtung des Pfeils A abgeschoben zu werden. Fig. 10b ist eine schematische Darstellung eines Querschnitts des zusammengebauten Profils. Man erkennt, dass der Steg 26 bündig mit der Unterkante des Basisprofils abschließt. Bei dieser Ausführungsform ist es nicht erforderlich, dass die Dicke des Stegs 26 und die lichte Weite des oberen Eintritts der Gelenkpfanne 7 ein vorbestimmtes Verhältnis aufweisen müssen. Demgegenüber ist das in Fig. 11 dargestellte Ausführungsbeispiel, bei dem es sich um eine Abwandlung der in Fig. 10 dargestellten Ausführungsform handelt, so gestaltet, dass der Steg 26 in die nach oben offene Gelenkpfanne 7 mit seiner Verlängerung 24 eintreten kann und nach Belieben nach links oder rechts verschoben werden kann. Die Ausnehmung 25' in der Steganordnung 2, d.h. die Stelle, an der der Gelenkkörper 8 entfernt worden ist und somit ein freier Durchtritt des Vorsprungs 24 ermöglicht ist, beträgt lediglich die Länge LV. Steganordnung sind dementsprechend Abschnitte mit der Länge LG vorhanden, in denen der Gelenkkörper 8 ausgebildet ist. An dem Basisprofil sind Freischnitt oder Ausnehmungen 25 an den Gelenkpfannenbereich 7 ausgebildet, in die die Abschnitte LG der Steganordnung 2 eingesetzt werden können. Da die Dicke des Stegs 26 und somit auch die Dicke des Vorsprungs 24 kleiner ist als das lichte Maß der Öffnung D der Gelenkpfanne 7, tritt der Vorsprung 24 in die Gelenkpfanne ein. Wenn die Steganordnung in der beschriebenen Weise aufgesetzt ist, kann es nach Belieben nach links oder rechts verschoben werden.

In Fig. 12 ist eine nächste Ausführungsform einer Fußbodenprofilanordnung dargestellt, bei welcher das Mittelteil aus einem Einzelsteg 26' besteht, an dessen unterer Kante der Gelenkkörper 8 ausgebildet ist. Der Steg 26' weist in regelmäßigen Abständen Gewindebohrungen oder Gewindekanäle 11' auf, in die nicht dargestellte Befestigungsschrauben eingeschraubt werden können. Das Abdeckprofil 3 entspricht im wesentlichen in seiner Konstruktion dem Abdeckprofil gemäß Ausführungsbeispiel Fig. 1, jedoch ist der Abstand zwischen den Stegen 14 und 15 an die Dicke des Einzelstegs 26 angepaßt. Die Gewindebohrung bzw. der Gewindekanal 11' reicht ein vorbestimmtes Maß in den Steg hinein.

Bei dieser Ausführungsform können ebenfalls Verlängerungen 24 an den Schenkeln 14 und 15 ausgebildet sein. Diese ragen in entsprechenden Ausnehmungen 25, an denen der Bereich der Gelenkpfanne entfernt worden ist, hinein.

Zum einfachen Einsetzen des Mittelteils 2 ist der Gelenkkörper 8 unter dem Steg 26 in vorbestimmten Bereichen durch Ausnehmungen 25' entfernt, so dass Gelenkkörperbereiche 8' stehenbleiben. Diese Gelenkkörperbereiche 8' können bei den Ausnehmungen 25 auf das Basisprofil aufgesetzt und in den Gelenkpfannenbereich 7' seitlich eingeschoben werden. Bei dieser Ausführungsform kann das Abdeckprofil nach dem Einsetzen der Steganordnung 2 in das Basisprofil 1 nicht gemeinsam mit der Steganordnung 2 seitlich verschoben werden, wenn es mit den Verlängerungen 24 ausgestattet ist. Um eine einfache Verlegung zu ermöglichen, kann vorgesehen sein, in dem Einzelsteg eine mehrfache Anzahl von Bohrungen oder Treibkanälen 11' anzubringen, die in einem vorbestimmten Maßverhältnis zu den Verlängerungen 24 stehen.

Fig. 13 zeigt eine besonders einfache Ausführung einer Fußbodenprofilanordnung. Hierbei wurde auf die Stege 14 und 15 verzichtet. Es werden lediglich Treibschrauben 11" in dem Treibkanal 11 der Steganordnung 2 eingeschraubt. Um eine gewünschte Festigkeit zu erzielen, wird bei dieser Ausführungsform der Fußbodenprofilanordnung eine höhere Anzahl von Treibschrauben pro Längeneinheit verwendet, als es bei den vorangehend beschriebenen Ausführungsbeispielen notwendig ist.

In den Fig. 14a - 14c ist ein nächstes Ausführungsbeispiel einer erfindungsgemäßen Fußbodenprofilanordnung dargestellt. Bei dieser Ausführungsform weist das Basisprofil zwei Gelenkpfannenkanäle 29 und 30 auf unterschiedlichem Höhenniveau nebeneinander angeordnet auf. In Fig. 14a befindet sich die Steganordnung 2 in dem oberen Gelenkpfannenkanal 30, der auf einem Sockel 28 ausgebildet ist. Der Sockel 28 kann aus Gründen der Materialersparnis nach Art eines Brückenbogens ausgebildet sein, wodurch sich Materialersparnis im Bereich 28' ergibt. Fig. 14b zeigt die Anordnung, bei der die Steganordnung 2 in dem unteren Gelenkpfannenkanal 29 angeordnet ist. Es versteht sich, dass auch bei dieser Ausführungsform Verlängerungen 24 an den Stegen 14 und 15 ausgebildet sein können, die in entsprechender Weise in Ausnehmungen 25, die in dem Basisprofil 1 ausgearbeitet sind, eintreten können. Es versteht sich ebenfalls, dass bei diesem Ausführungsbeispiel das Basisprofil und die Steganordnung so gestaltet sein können, dass sie durch einfaches Aufsetzen und seitliches Verschieben zusammengebaut werden können. Auch bei diesem Ausführungsbeispiel kann ein Kippvorsprung 19 vorgesehen sein, der einen Kippwinkel zwischen dem Abdeckprofil 3 und der Steganordnung 2 ermöglicht.

## Patentansprüche

1. Fußbodenprofilanordnung, insbesondere zur Überbrückung einer Fuge zwischen aneinander angrenzenden Fußbodenbelägen, mit
- einem Basisprofil (1),
- einem Abdeckprofil (3) mit mindestens einem seitlich abstehenden Abdeckflügel (12, 13), sowie
- einer Steganordnung (2) als Verbindung zwischen dem Basisprofil (1) und dem Abdeckprofil (3),
- und mit einer Gelenkanordnung (7, 8),
- wobei die Gelenkanordnung aus einer an dem Basisprofil (1) oder dem Abdeckprofil (3) angeordneten Gelenkpfanne (7) und einem an dem unteren oder dem oberen Rand der schwenkbaren Steganordnung (2) ausgebildeten Gelenkkörper (8) besteht,
**dadurch gekennzeichnet daß**
an dem Gelenkkörper (8) zumindest eine Standfläche (18, 18') und an der Gelenkpfanne (7) zumindest eine Gegenfläche (17, 17') ausgebildet ist und
die Gegenflächen (17, 17') in der Gelenkpfanne (7) wie ein Giebeldach und die Standflächen (18,18') an dem Gelenkkörper (8) entsprechend ausgebildet sind.

2. Fußbodenprofilanordnung nach einem der Ansprüche 1, **dadurch gekennzeichnet, daß** das Basisprofil (1) zwei nach oben abstehende Schenkel (5, 6) aufweist, zwischen denen die Gelenkpfanne (7) ausgebildet ist.

3. Fußbodenprofilanordnung nach einem der Ansprüche 1 bis 2, **dadurch gekennzeichnet, daß** Anschlagflächen (21, 21') jeweils seitlich der Schenkel (5, 6) und Gegenflächen (22, 22') an der Steganordnung (2) ausgebildet sind.

4. Fußbodenprofilanordnung nach einem der Ansprüche 1 bis 3, **dadurch gekennzeichnet, daß** die Anschlagflächen (21, 21') jeweils an den Längskanten der Schenkel (5, 6) und Gegenflächen (22, 22') an einer zugeordneten Außenfläche der Steganordnung (2) ausgebildet sind.

5. Fußbodenprofilanordnung nach einem der Ansprüche 1 bis 4, **dadurch gekennzeichnet, daß** die Steganordnung (2) zwei parallel verlaufende, zwischen sich einen Treibkanal (11) bildende Stege (9, 10) und das Abdeckprofil (3) ebenfalls zwei Stege (14, 15) aufweist, die jeweils die Stege (9, 19) von außen übergreifen.

6. Fußbodenprofilanordnung nach einem der Ansprüche 1 bis 5, **dadurch gekennzeichnet, daß** die Steganordnung (2) zwei parallel verlaufende, zwischen sich einen Treibkanal (11) bildende Stege (9, 10) und das Abdeckprofil (3) einen Steg (26) aufweist, der in den Treibkanal (11) einsetzbar ist.

7. Fußbodenprofilanordnung nach einem der Ansprüche 1 bis 6, **dadurch gekennzeichnet, daß** die Steganordnung (2) einen Steg (26) und das Abdeckprofil (3) zwei einen Abstand voneinander aufweisende parallele Stege (14, 15) aufweist, die den Steg (26) von außen übergreifen.

8. Fußbodenprofilanordnung nach Anspruch einem der Ansprüche 4 oder 7, **dadurch gekennzeichnet, daß** der Treibkanal zwischen den beiden Stegen (9, 10) der Steganordnung (2) zumindest Abschnittsweise als Gewindetreibkanal (11) für eine Treibschraube ausgebildet ist und in dem Abdeckprofil (3) zumindest eine Bohrung zur Durchführung der Treibschraube angeordnet ist.

9. Fußbodenprofilanordnung nach Anspruch 4 oder 7, **dadurch gekennzeichnet, daß** das Abdeckprofil (3) mit einer Vielzahl von Bohrungen versehen ist, durch die hindurch das Abdeckprofil (3) mittels der Treibschauben in dem Gewindetreibkanal (11) verschraubbar ist.

10. Fußbodenprofilanordnung Anspruch 6, **dadurch gekennzeichnet, daß** die Stege (14, 15) des Abdeckprofils (3) und die Stege (9, 10) der Steganordnung (2) in enger Passung aneinander anliegen.

11. Fußbodenprofilanordnung nach Anspruch 5 oder 6, **dadurch gekennzeichnet, daß** die Stege (14, 15) des Abdeckprofils (3) und die Stege (9, 10, 26) der Steganordnung (2) Rastmittel für eine gegenseitige Verrastung aufweisen.

12. Fußbodenprofilanordnung nach einem der Ansprüche 3 bis 7, **dadurch gekennzeichnet, daß** an der Unterseite des Abdeckprofils (3) oberhalb der Stege (9, 10) der Steganordnung (2) eine in Längsrichtung verlaufende rinnenförmige Vertiefung (16) oder mindestens ein Durchbruch/Ausnehmung (25) ausgebildet ist.

13. Fußbodenprofilanordnung nach einem der vorhergehenden Ansprüche 6 bis 9, **dadurch gekennzeichnet, daß** die lichte Weite D der Gelenkpfanne (7) in dem Basisprofil (1) eine Breite aufweist, größer als der Innenabstand der beiden Stege (9, 10) der Steganordnung (2) ist.

14. Fußbodenprofilanordnung nach einem der vorhergehenden Ansprüche, **dadurch gekennzeichnet, daß** das Basisprofil (1) im wesentlichen L-förmig ist und einen im wesentlichen waagerechten Schenkel (4) und einen im wesentlichen senkrechten Schenkel (5, 6) aufweist.

15. Fußbodenprofilanordnung nach einem der vorhergehenden Ansprüche, **dadurch gekennzeichnet, daß** zumindest einer der beiden nach unten ragenden Stege (14, 15) des Abdeckprofils (3) im Abstand voneinander angeordnete Verlängerungen (24) aufweist, denen in dem Basisprofil (1) ausgebildete Ausnehmungen (25) zugeordnet sind.

16. Fußbodenprofilanordnung nach einem der vorhergehenden Ansprüche, **dadurch gekennzeichnet, daß** an der Steganordnung (2) und an dem Basisprofil (1) im Bereich der Gelenkanordnung (7,8) abschnittsweise Ausnehmungen (25', 25) ausgebildet sind, deren Abmeßungen so gewählt sind, daß ein Abschnitt LG eines oberen Gelenkelements (8, 7) in die Ausnehmung (25) zwischen zwei Abschnitten des unteren Gelenkelementes (7, 8) einsetzbar ist.

17. Fußbodenprofilanordnung Anspruch 12, **dadurch gekennzeichnet, daß** ein Längenunterschied zwischen den beiden Stege (14, 15) des Abdeckprofils (3) ausgebildet ist, der wesentlichen der Dicke des waagerechten Schenkels (4) des Basisprofils (1) entspricht.

18. Fußbodenprofilanordnung nach einem der vorhergehenden Ansprüche, **gekennzeichnet durch** einen seitlichen Schwenkbereich des Abdeckprofils (3) gegenüber dem Basisprofil (1) von +/- 20 Grad bezogen auf einen Vollkreis mit 360 Grad.

19. Fußbodenprofilanordnung nach einem der vorhergehenden Ansprüche, **gekennzeichnet durch** eine Ausbildung als Fugenüberbrückungsprofil, als Treppenkantenprofil oder als Eckkantenprofil.

20. Fußbodenprofilanordnung nach einem der Ansprüche 1 bis 15, **dadurch gekennzeichnet, daß** die Verbindung zwischen der Gelenkpfanne (7) und dem Gelenkkörper (8) lösbar ist.

21. Fußbodenprofilanordnung nach einem der Ansprüche 1 bis 20, **dadurch gekennzeichnet, daß** an zumindest einer der einander zugeordneten Seitenwände der Steganordnung (2) einerseits und den Stegen (14, 15) des Abdeckprofils (3) andererseits ein Kippvorsprung (19) ausgebildet ist.

22. Fußbodenprofilanordnung nach einem der Ansprüche 1 bis 21, **dadurch gekennzeichnet, daß** an dem Basisprofil (1) zwei Gelenkkanäle (29, 30) für die Gelenkpfanne auf unterschiedlichem Höhenniveau ausgebildet sind.

23. Fußbodenprofilanordnung nach Anspruch 22, **dadurch gekennzeichnet, daß** zwischen den beiden Gelenkkanälen (29, 30) eine Sollbruchnaht ausgebildet ist.

24. Fußbodenprofilanordnung nach Anspruch 22 oder 23, **dadurch gekennzeichnet, daß** der obere Gelenkkanal auf einem Sockel (28) angeordnet ist.

## Claims

1. A floor profile arrangement, in particular for bridging a joint between two adjacent floor coverings, comprising
- a base profile (1),
- a covering profile (3) with at least one sideways projecting covering wing (12, 13), and
- a web arrangement (2) as a connection between the base profile (1) and the covering profile (3),
- and with an articulation arrangement (7, 8),
- the articulation arrangement consisting of an articular cavity (7) disposed on the base profile (1) or the covering profile (3) and an articulation element (8) formed on the lower or on the upper edge of the pivoting web arrangement (2),
- **characterised in that** at least one base surface (18, 18') is formed on the articulation element (8), and at least one counter surface (17, 17`) is formed on the articular cavity (7), and
- the counter surfaces (17, 17') in the articular cavity (7) are formed like a pitched roof and the base surfaces (18, 18') on the articulation element (8) are formed correspondingly.

2. The floor profile arrangement according to Claim 1, **characterised in that** the base profile (1) has two upwardly extending side pieces (5, 6) between which the articular cavity (7) is formed.

3. The floor profile arrangement according to any of Claims 1 to 2, **characterised in that** stop surfaces (21, 21') are formed to the side of each of the side pieces (5, 6) and counter surfaces (22, 22 ') are formed on the web arrangement (2).

4. The floor profile arrangement according to any of Claims 1 to 3, **characterised in that** the stop surfaces (21, 21') are formed respectively on the longitudinal edges of the side pieces (5, 6), and counter surfaces (22, 22 ') are formed on an allocated outer surface of the web arrangement (2).

5. The floor profile arrangement according to any of Claims 1 to 4, **characterised in that** the web arrangement (2) has two webs (8, 10) running parallel, forming a channel (11) between them, and the covering profile (3) also has two webs (14, 15) which each encompass the webs (9, 19) from the outside.

6. The floor profile arrangement according to any of Claims 1 to 5, **characterised in that** the web arrangement (2) has two webs (9, 10) running parallel, forming a channel (11) between them, and the covering profile (3) has a web (26) which can be inserted into the channel (11).

7. The floor profile arrangement according to any of Claims 1 to 6, **characterised in that** the web arrangement (2) has a web (26), and the covering profile (3) has two parallel webs (14, 15) a distance apart from one another which encompass the web (26) from the outside.

8. The floor profile arrangement according to either of Claims 4 or 7, **characterised in that** the channel between the two side webs (9, 10) of the web arrangement (2) is formed, at least in sections, as a threaded channel (11) for a screw, and at least one hole is disposed in the covering profile (3) through which the screw can pass.

9. The floor profile arrangement according to Claim 4 or 7, **characterised in that** the covering profile (3) is provided with a plurality of holes by means of which the covering profile (3) can be screwed into the threaded channel (11) by means of the screws.

10. The floor profile arrangement according to Claim 6, **characterised in that** the webs (14, 15) of the covering profile (3) and the webs (9, 10) of the web arrangement (2) fit closely together.

11. The floor profile arrangement according to Claim 5 or 6, **characterised in that** the webs (14, 15) of the covering profile (3) and the webs (9, 10, 26) of the web arrangement (2) have snap-on means for mutual snap-fastening.

12. The floor profile arrangement according to any of Claims 3 to 7, **characterised in that** on the lower side of the covering profile (3) above the webs (9, 10) of the web arrangement (2) a groove-shaped indentation (16) extending in the longitudinal direction, or at least an aperture/recess is formed.

13. The floor profile arrangement according to any of the preceding Claims 6 to 9, **characterised in that** the clearance D of the articular cavity (7) in the base profile (1) is of a width greater than the inner distance between the two webs (9, 10) of the web arrangement (2).

14. The floor profile arrangement according to any of the preceding claims, **characterised in that** the base profile (1) is substantially L-shaped and has a substantially horizontal side piece (4) and a substantially vertical side piece (5, 6).

15. The floor profile arrangement according to any of the preceding claims, **characterised in that** at least one of the two downwardly extending webs (14, 15) of the covering profile (3) has elongations (24) spaced apart from one another to which recesses (25) formed in the base profile (1) are allocated.

16. The floor profile arrangement according to any of the preceding claims, **characterised in that** on the web arrangement (2) and on the base profile (1), in the region of the articulation arrangement (7,8), are formed in sections recesses (25', 25) the dimensions of which are chosen such that a section LG of an upper articulation element (8, 7) can be inserted into the recess (25) between two sections of the lower articulation element (7, 8).

17. The floor profile arrangement according to Claim 12, **characterised in that** a difference in length is provided between the two webs (14, 15) of the covering profile (3) which substantially corresponds to the thickness of the horizontal side piece (4) of the base profile (1).

18. The floor profile arrangement according to any of the preceding claims, **characterised by** a side pivot region of the covering profile (3) with respect to the base profile (1) of +/- 20 degrees in relation to a full circle with 360 degrees

19. The floor profile arrangement according to any of the preceding claims, **characterised by** a design in the form of a joint bridging profile, a stair edge profile or a corner edge profile.

20. The floor profile arrangement according to any of Claims 1 to 15, **characterised in that** the connection between the articular cavity (7) and the articulation element (8) is releaseable.

21. The floor profile arrangement according to any of Claims 1 to 20, **characterised in that** on the base profile (1) two articulation channels (29, 30) are formed on different height levels for the articular cavity.

22. The floor profile arrangement according to any of Claims 1 to 21, **characterised in that** on the base profile (1) two articulation channels (29, 30) are formed on different height levels for the articular cavity.

23. The floor profile arrangement according to Claim 22, **characterised in that** a desired breakage seam is formed between the two articulation channels (29, 30).

24. The floor profile arrangement according to Claim 22 or 23, **characterised in that** the upper articulation channel is disposed on a base (28).

## Revendications

1. Ensemble de profilés pour sol, en particulier pour combler un joint entre deux revêtements de sol attenants, avec
- un profilé de base (1),
- un profilé de recouvrement (3) avec au moins une aile de recouvrement projetée latéralement (12, 13), ainsi
- qu'un assemblage d'âmes (2) en tant que liaison entre le profilé de base (1) et le profilé de recouvrement (3),
- et un assemblage d'articulation (7, 8),
- l'assemblage d'articulation se composant d'une cavité d'articulation (7) disposée sur le profilé de base (1) ou sur le profilé de recouvrement (3) et d'un corps d'articulation (8) ménagé sur le bord inférieur ou supérieur de l'assemblage d'âme pivotant (2),
**caractérisé en ce qu'**il est réalisé sur le corps d'articulation (8) au moins une surface de pose (18, 18') et au moins une contre-surface (17, 17') sur la cavité d'articulation (7), et **en ce que** les contre-surfaces (17, 17') sont réalisées dans la cavité d'articulation (7) comme un toit à deux versants et les surfaces de pose (18, 18') sont formées en conséquence sur le corps d'articulation (8).

2. Ensemble de profilé pour sol selon l'une des revendications 1, **caractérisé en ce que** le profilé de base (1) présente deux branches (5, 6) dressées vers le haut entre lesquelles est formée la cavité d'articulation (7).

3. Ensemble de profilés pour sol selon l'une des revendications 1 à 2, **caractérisé en ce que** des surfaces de butée (21, 21') sont réalisées respectivement sur le côté des branches (5, 6) et des contre-surfaces (22, 22') sur l'assemblage d'âmes (2).

4. Ensemble de profilés pour sol selon l'une des revendications 1 à 3, **caractérisé en ce que** les surfaces de butée (21, 21') sont réalisées respectivement sur les bords longitudinaux des branches (5, 6) et des contre-surfaces (22, 22') sur une surface externe associée de l'assemblage d'âmes (2).

5. Ensemble de profilés pour sol selon l'une des revendications 1 à 4, **caractérisé en ce que** l'assemblage d'âme (2) présente deux âmes parallèles (9, 10) formant entre elles un canal d'autotaraudage (11) et le profilé de recouvrement (3) présente également deux âmes (14, 15) qui chevauchent respectivement les âmes (9, 19) de l'extérieur.

6. Ensemble de profilés pour sol selon l'une des revendications 1 à 5, **caractérisé en ce que** l'assemblage d'âmes (2) présente deux âmes parallèles (9, 10) formant entre elles un canal d'autotaraudage (11) et le profilé de recouvrement (3) présente également une âme (26) qui est insérable dans le canal d'autotaraudage (11).

7. Ensemble de profilés pour sol selon l'une des revendications 1 à 6, **caractérisé en ce que** l'assemblage d'âmes (2) présente une âme (26) et le profilé de recouvrement (3) présente deux âmes parallèles (14, 15) présentant une distance entre eux et recouvrant l'âme (26) par l'extérieur.

8. Ensemble de profilés pour sol selon l'une des revendications 4 ou 7, **caractérisé en ce que** le canal d'autotaraudage est réalisé entre les deux âmes (9, 10) de l'assemblage d'âmes (2) au moins par section en tant que canal d'autotaraudage fileté (11) pour une vis autotaraudeuse et au moins un alésage pour le passage de la vis autotaraudeuse est disposé dans le profilé de recouvrement (3).

9. Ensemble de profilés pour sol selon la revendication 4 ou 7, **caractérisé en ce que** le profilé de recouvrement (3) est muni d'une pluralité d'alésages à travers lesquels le profilé de recouvrement (3) peut être vissé au moyen des vis autotaraudeuses dans le canal d'autotaraudage fileté (11).

10. Ensemble de profilés pour sol selon la revendication 6, **caractérisé en ce que** les âmes (14, 15) du profilé de recouvrement (3) et les âmes (9, 10) de l'assemblage d'âmes (2) sont appliquées l'une contre l'autre en ajustement serré.

11. Ensemble de profilés pour sol selon la revendication 5 ou 6, **caractérisé en ce que** les âmes (14, 15) du profilé de recouvrement (3) et les âmes (9, 10, 26) de l'ensemble d'âme (2) présentent des moyens d'encliquetage pour un encliquetage réciproque.

12. Ensemble de profilé pour sol, selon l'une des revendications 3 à 7, **caractérisé en ce que** sur la face inférieure du profilé de recouvrement (3) au-dessus des âmes (9, 10) de l'ensemble d'âmes (2), il est ménagé une cavité (16) en forme de rainure dans le sens longitudinal ou au moins une percée/un évidement (25).

13. Ensemble de profilés pour sol selon l'une des revendications précédentes 6 à 9, **caractérisé en ce que** la largueur intérieure D de la cavité d'articulation (7) présente dans le profilé de base (1) une largeur supérieure à la distance interne des deux âmes (9, 10) de l'ensemble d'âme (2).

14. Ensemble de profilés pour sol selon l'une des revendications précédentes, **caractérisé en ce que** le profilé de base (1) est sensiblement en forme de L et présente une branche (4) sensiblement verticale (5, 6).

15. Ensemble de profilés pour sol selon l'une des revendications précédentes, **caractérisé en ce qu'**au moins l'une des deux âmes (14, 15) dirigées vers le bas, du profilé de recouvrement (3) présente des prolongements (24) disposés à distance les uns des autres qui sont associés à des évidements (25) réalisées dans le profilé de base (1).

16. Ensemble de profilés pour sol selon l'une des revendications précédentes, **caractérisé en ce que** sur l'assemblage d'âmes (2) et sur le profilé de base (1) dans la zone de l'assemblage d'articulation (7,8) sont ménagées des évidements (25', 25) par section, dont les dimensions sont sélectionnées de sorte qu'une section LG d'un élément supérieur d'articulation (8, 7) peut être introduite dans l'évidement (25) entre deux sections de l'élément d'articulation inférieure (7, 8).

17. Ensemble de profilés pour sol selon la revendication 12, **caractérisé en ce qu'**une différence de longueur réalisée entre les deux âmes (14, 15) du profilé de recouvrement (3) correspond sensiblement à l'épaisseur de la branche (4) verticale du profilé de base (1).

18. Ensemble de profilés pour sol selon l'une des revendications précédentes, **caractérisé par** une zone de pivotement latéral du profilé de recouvrement (3) par rapport au profilé de base (1) de +/- 20 degrés par rapport à un cercle plein de 360 degrés.

19. Ensemble de profilés pour sol selon l'une des revendications précédentes, **caractérisé par** une réalisation en tant que profilé de finition de joint, en tant que profilé de bords d'escaliers ou en tant que profilé de cornières d'angle et de seuils de marche.

20. Ensemble de profilés pour sol selon l'une des revendications 1 à 15, **caractérisé en ce que** la connexion entre la cavité d'articulation (7) et le corps d'articulation (8) est détachable.

21. Ensemble de profilés pour sol selon l'une des revendications 1 à 20, **caractérisé en ce que** sur au moins une des parois latérales associées entre elles de l'ensemble d'âmes (2) d'une part et des âmes (14, 15) du profilé de recouvrement (3) d'autre part, il est ménagé une saillie de culbute (19).

22. Ensemble de profilés pour sol selon l'une des revendications 1 à 21, **caractérisé en ce que** sur le profilé de base (1) deux canaux d'articulation (29, 30) pour la cavité d'articulation sont réalisés à deux niveaux de hauteur différents.

23. Ensemble de profilés pour sol selon la revendication 22, **caractérisé en ce qu'**entre les deux canaux d'articulation (29, 30) Il est réalisé un point de rupture théorique.

24. Ensemble de profilés pour sol selon la revendication 22 ou 23, **caractérisé en ce que** le canal d'articulation est disposé sur un socle (28).
